# EUROPÄISCHE PATENTSCHRIFT

(11) **EP 4 070 351 B1**
(45) Veröffentlichungstag und Bekanntmachung des Hinweises auf die Patenterteilung: **09.04.2025**
(21) Anmeldenummer: 20839049.2
(22) Anmeldetag: 22.12.2020
(51) Int. Cl.: H01H 33/662

(54) **VAKUUMSCHALTER**
VACUUM SWITCH
COMMUTATEUR À VIDE

(30) Priorität: 22.01.2020 DE 102020200738
(43) Veröffentlichungstag der Anmeldung: 12.10.2022
(73) Patentinhaber: Siemens Energy Global GmbH & Co. KG, 81739 München (DE)
(72) Erfinder: HEINZ, Thomas, 14089 Berlin (DE); KRULL, Thomas, 13585 Berlin (DE); LEHMANN, Volker, 14929 Treuenbrietzen (DE)
(86) Internationale Anmeldenummer: PCT/EP2020/087621
(87) Internationale Veröffentlichungsnummer: WO 2021/148217

(56) Entgegenhaltungen:
- EP-A2- 2 223 319
- CN-U- 201 796 808
- DE-A1- 102016 218 316

## Beschreibung

Die Erfindung betrifft einen Vakuumschalter mit zwei voneinander beabstandeten Sockelelementen und einer zwischen den Sockelelementen angeordneten Vakuumschaltröhre.

Derartige Vakuumschalter, wie z. B. aus der DE 10 2016 218 316 A1 bekannt, sind Leistungsschalter, bei denen relativ zueinander bewegbare Schaltkontaktelemente in der Vakuumschaltröhre angeordnet sind, um einen Schaltlichtbogen beim Trennen der Schaltkontaktelemente zu vermeiden oder zu reduzieren. Bei einer bekannten Bauform von Vakuumschaltern wird die Vakuumschaltröhre innerhalb eines elektrisch isolierenden Gehäuses in einem Isoliergas angeordnet, das zur Erhöhung seiner Durchschlagsfestigkeit durch einen hohen Druck komprimiert wird, um metallische Komponenten in dem Gehäuse in geringerem Abstand voneinander anordnen zu können und dadurch Bauraum einzusparen. Derartige Vakuumschalter sind aufgrund des unter Druck stehenden Isoliergases relativ aufwändig und kostspielig und außerdem bei einem Druckabfall nicht funktionsfähig. Bei einer anderen Bauform von Vakuumschaltern wird die Vakuumschaltröhre alternativ oder zusätzlich mit einem Kunststoff ummantelt, der die dielektrische Funktion des Isoliergases ersetzt oder ergänzt. Bei dieser Bauform werden jedoch Kräfte, insbesondere Kräfte infolge von Temperaturänderungen, von dem Kunststoff auf das Gehäuse der Vakuumschaltröhre übertragen, so dass diese Bauform nur für relativ kleine Vakuumschaltröhren geeignet ist, bei denen die auftretenden Kräfte so gering sind, dass sie die Vakuumschaltröhre nicht beschädigen.

Der Erfindung liegt die Aufgabe zugrunde, einen Vakuumschalter anzugeben, der insbesondere hinsichtlich seiner Funktionssicherheit und der Reduzierung von auf die Vakuumschaltröhre wirkenden Kräfte verbessert ist.

Die Aufgabe wird erfindungsgemäß durch einen Vakuumschalter mit den Merkmalen des Anspruchs 1 gelöst.

Vorteilhafte Ausgestaltungen der Erfindung sind Gegenstand der abhängigen Ansprüche.

Ein erfindungsgemäßer Vakuumschalter umfasst zwei voneinander beabstandete Sockelelemente, eine zwischen den Sockelelementen angeordnete Vakuumschaltröhre und mehrere mechanisch steife Tragelemente, die jeweils aus einem Isolierstoff gefertigt sind. Jedes Tragelement ist mit beiden Sockelelementen verbunden und umgibt die Vakuumschaltröhre teilumfänglich und berührungsfrei. Die Tragelemente sind voneinander beabstandet um die Vakuumschaltröhre herum angeordnet und von einem elektrisch nichtleitenden Elastomer umgeben, das die Zwischenräume zwischen den Tragelementen und zwischen den Tragelementen und der Vakuumschaltröhre ausfüllt.

Die Erfindung kombiniert eine durch die Tragelemente gebildete mehrteilige Tragstruktur des Vakuumschalters mit einem elektrisch nichtleitenden Elastomer, das die Tragelemente umgibt. Die Tragelemente verleihen dem Vakuumschalter mechanische Festigkeit, indem sie die Sockelelemente des Vakuumschalters miteinander verbinden. Ferner tragen die Tragelemente zur dielektrischen Festigkeit bei, die bei anderen Bauformen von Vakuumschaltern durch ein unter Druck stehendes Isoliergas und/oder einen die Vakuumschaltröhre ummantelnden Kunststoff erreicht wird. Dadurch, dass die Tragelemente die Vakuumschaltröhre berührungsfrei und voneinander beabstandet umgeben und nur über das Elastomer mit der Vakuumschaltröhre in Verbindung stehen, werden von den Tragelementen so gut wie keine Kräfte auf die Vakuumschaltröhre übertragen. Temperaturänderungen führen zwar zu Volumenänderungen des Elastomers. Diese werden jedoch durch die Zwischenräume zwischen den Tragelementen nach außen abgeleitet und erzeugen daher nur geringe Spannungen an der Vakuumschaltröhre. Bildlich gesprochen kann das Elastomer durch die Zwischenräume zwischen den Tragelementen "atmen".

Dadurch, dass der Vakuumschalter mehrere um die Vakuumschaltröhre herum verteilte Tragelemente aufweist, können die Tragelemente ferner einzeln montiert werden und ihre Form kann der Form der Vakuumschaltröhre angepasst werden, so dass jedes Tragelement über seine gesamte Länge einen im Wesentlichen konstanten Abstand zu der Vakuumschaltröhre aufweist. Ein einteiliges, rohrartiges Tragelement müsste dagegen einen minimalen Innendurchmesser aufweisen, der größer als ein maximaler Außendurchmesser der Vakuumschaltröhre ist, um das Tragelement um die Vakuumschaltröhre herum montieren zu können. Dadurch würde bei einer Vakuumschaltröhre mit einem variierenden Außendurchmesser der Abstand des Tragelements von der Vakuumschaltröhre entlang der Vakuumschaltröhre variieren, so dass eine Wandstärke und damit die mechanische und dielektrische Festigkeit des von dem Tragelement und dem Elastomer um die Vakuumschaltröhre gebildeten Mantels variieren würden. Ferner würde zu dem Ausfüllen des Zwischenraums zwischen der Vakuumschaltröhre und dem Tragelement durch den variierenden Abstand mehr Elastomer benötigt werden, was die Kosten des Vakuumschalter deutlich erhöhen kann, da geeignete Elastomere in der Regel relativ teuer sind.

Die Erfindung realisiert also einen isoliergasfreien Vakuumschalter, bei dem kaum Kräfte einer Tragstruktur auf die Vakuumschaltröhre übertragen werden und der somit auch für große Vakuumschaltröhren geeignet ist. Durch die isoliergasfreie Ausführung entfallen insbesondere Bauteile zur Gasüberwachung, Druckdichtsysteme und Druckbehälterteile. Ein erfindungsgemäßer Vakuumschalter kann außerdem in einfacher Weise durch eine entsprechende Gestaltung insbesondere der Tragelemente für verschiedene Anforderungen ausgelegt werden, um beispielsweise bestimmte Schirmgeometrien, Kriechwege, Dicken und/oder Schlagweiten zu realisieren.

Bei einer Ausgestaltung des Vakuumschalters weist wenigstens ein Sockelelement einen Befestigungsflansch auf, der mit dem Tragelement verbunden ist. Dies ermöglicht eine einfache und zweckmäßige Verbindung der Tragelemente mit einem Sockelelement.

Bei einer weiteren Ausgestaltung des Vakuumschalters sind die Tragelemente durch Schraubverbindungen und/oder Klebeverbindungen mit den Sockelelementen verbunden. Schraubverbindungen können beispielsweise durch in die Tragelemente eingebrachte Gewindebuchsen realisiert werden und ermöglichen eine lösbare Verbindung der Tragelemente mit den Sockelelementen.

Bei einer weiteren Ausgestaltung des Vakuumschalters ist die Vakuumschaltröhre mit einem ersten Sockelelement verbunden und ein bewegbares Schaltkontaktelement der Vakuumschaltröhre ragt in das zweite Sockelelement hinein. Das erste Sockelelement trägt somit die Vakuumschaltröhre. Beispielsweise kann die Vakuumschaltröhre an dem ersten Sockelelement über ein feststehendes (nicht bewegbares) Schaltkontaktelement angeordnet sein, das ein aus der Vakuumschaltröhre herausgeführtes Ende aufweist, welches mit dem ersten Sockelelement verbunden ist. In dem zweiten Sockelelement können beispielsweise Bauteile eines Mechanismus zum Bewegen des bewegbaren Schaltkontaktelements angeordnet sein.

Bei einer weiteren Ausgestaltung des Vakuumschalters weist das erste Sockelelement einen Schirmbereich, der einen dem ersten Sockelelement zugewandten Endbereich der Vakuumschaltröhre schirmartig umgibt, und einen sich vakuumschaltröhrenabseitig an den Schirmbereich anschließenden Hohlzylinderbereich oder bolzenartigen Vollzylinderbereich auf. Bei einer weiteren Ausgestaltung des Vakuumschalters ist das zweite Sockelelement im Wesentlichen als ein Hohlzylinder ausgebildet, in den ein dem zweiten Sockelelement zugewandter Endbereich der Vakuumschaltröhre hineinragt. Die Sockelelemente können dadurch zum Abschirmen elektrischer Felder an den Endbereichen der Vakuumschaltröhre beitragen.

Bei einer weiteren Ausgestaltung des Vakuumschalters weist der Vakuumschalter eine von dem Elastomer gebildete Außenoberfläche auf, die um die Tragelemente herum verläuft. Insbesondere kann die von dem Elastomer gebildete Außenoberfläche mehrere schirmartige, konzentrisch um die Tragelemente herum verlaufende Oberflächenbereiche aufweisen. Bei diesen Ausgestaltungen des Vakuumschalters wird das Elastomer vorteilhaft auch zur Ausbildung der Außenoberfläche des Vakuumschalters verwendet, insbesondere zur Ausbildung von Isolierschirmen zur Verlängerung von Kriechwegen für Kriechströme entlang der Außenoberfläche des Vakuumschalters.

Bei einer weiteren Ausgestaltung des Vakuumschalters ist das Elastomer ein Silikonelastomer. Silikonelastomere sind UVbeständig und eignen sich daher insbesondere zur Bildung einer Außenoberfläche des Vakuumschalters.

Bei einer weiteren Ausgestaltung des Vakuumschalters ist jedes Tragelement aus einem Kunststoff oder einem Faser-Kunststoff-Verbund oder einem keramischen Material gefertigt. Kunststoffe und Faser-Kunststoff-Verbunde sind bevorzugte Materialen für die Fertigung der Tragelemente, da mit ihnen relativ einfach Tragelemente mit einer geeigneten Form und mit den erforderlichen mechanischen und dielektrischen Eigenschaften herstellbar sind. Keramisches Material kann auch verwendet werden, ist jedoch relativ spröde und schwer und daher in der Regel weniger bevorzugt.

Wenigstens ein Tragelement weist wenigstens eine Ausnehmung auf, die mit dem Elastomer ausgefüllt ist. Ausnehmungen in den Tragelementen dienen wie die Zwischenräume zwischen den Tragelementen zum Ableiten von Volumenänderungen des Elastomers nach außen, um Spannungen an der Vakuumschaltröhre zu vermeiden beziehungsweise zu reduzieren.

Bei einer weiteren Ausgestaltung des Vakuumschalters weist wenigstens eine Ausnehmung in einem Tragelement eine ovale Form auf. Unter ovale Formen werden hier auch Formen gerechnet, die abschnittsweise gerade Ränder aufweisen, beispielsweise eine "Rennbahnform". Durch Ausnehmungen mit ovalen Formen werden dielektrisch ungünstige Ecken der Ausnehmungen vermieden und ein geeigneter Kompromiss zwischen mechanischer und dielektrischer Festigkeit des Tragelements ermöglicht.

Bei einer weiteren Ausgestaltung des Vakuumschalters wird wenigstens eine Ausnehmung in einem Tragelement durch eine Aussparung in einem Grundkörper des Tragelements gebildet, in der wenigstens ein Füllkörper des Tragelements angeordnet ist, der mit dem Grundkörper durch einen elastischen Steg verbunden ist. Die Elastizität des Stegs ermöglicht, dass der Füllkörper gegenüber dem Grundkörper bewegbar ist. Dadurch kann sich der in das Elastomer eingebettete Füllkörper gegenüber dem Grundkörper bewegen, wenn sich das Volumen des Elastomers, insbesondere temperaturabhängig, ändert. Trotz des Füllkörpers kann das Elastomer also durch die Aussparung in dem Grundkörper "atmen". Durch den Füllkörper wird Elastomer eingespart, wodurch die Herstellungskosten für den Vakuumschalter reduziert werden können, da das Material, aus dem die Tragelemente gefertigt sind, in der Regel billiger als das Elastomer ist.

Bei einer weiteren Ausgestaltung des Vakuumschalters weist das Tragelement eine im Wesentlichen konstante Wanddicke auf. Dadurch werden belastungskritische Bereiche des Tragelements mit sehr geringen Wanddicken und eine variierende dielektrische Festigkeit der Tragelemente vorteilhaft vermieden. Bereiche der Tragelemente, die besonders starken lokalen Belastungen ausgesetzt sind, können natürlich größere Wanddicken als die übrigen Bereiche aufweisen.

Bei einer weiteren Ausgestaltung des Vakuumschalters weist jedes Tragelement eine zu der Vakuumschaltröhre korrespondierende Form auf, so dass das Tragelement einen im Wesentlichen konstanten Abstand zu der Vakuumschaltröhre aufweist. Dadurch kann vorteilhaft eine gleichmäßige Wandstärke und damit eine gleichmäßige mechanische und dielektrische Festigkeit des von dem Tragelement und dem Elastomer um die Vakuumschaltröhre gebildeten Mantels erreicht werden. Zudem kann vorteilhaft die zur Herstellung des Vakuumschalters benötigte Menge an Elastomer minimiert werden, indem der Abstand zwischen den Tragelementen und der Vakuumschaltröhre und damit die mit dem Elastomer auszufüllenden Zwischenräume minimiert werden.

Bei einem erfindungsgemäßen Verfahren zum Herstellen eines erfindungsgemäßen Vakuumschalters werden zunächst die Tragelemente um die Vakuumschaltröhre herum montiert und anschließend in einer Gießform mit dem Elastomer umgossen.

Dadurch kann das Elastomer in einfacher Weise nach einer Vormontage der anderen Komponenten des Vakuumschalters in einer Gießform, in die der vormontierte Vakuumschaltschalter eingebracht wird, appliziert werden.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung von Ausführungsbeispielen, die im Zusammenhang mit den Zeichnungen näher erläutert werden. Dabei zeigen:
- FIG 1: eine Schnittdarstellung eines ersten Ausführungsbeispiels eines Vakuumschalters,
- FIG 2: den in Figur 1 gezeigten Vakuumschalter in einem vormontierten Zustand ohne Elastomer,
- FIG 3: eine perspektivische Darstellung eines Tragelements des in Figur 1 gezeigten Vakuumschalters,
- FIG 4: eine Schnittdarstellung eines zweiten Ausführungsbeispiels eines Vakuumschalters,
- FIG 5: den in Figur 4 gezeigten Vakuumschalter in einem vormontierten Zustand ohne Elastomer,
- FIG 6: eine perspektivische Darstellung eines Tragelements des in Figur 4 gezeigten Vakuumschalters,
- FIG 7: eine Schnittdarstellung eines dritten Ausführungsbeispiels eines Vakuumschalters,
- FIG 8: eine Schnittdarstellung eines vierten Ausführungsbeispiels eines Vakuumschalters,
- FIG 9: eine Schnittdarstellung eines fünften Ausführungsbeispiels eines Vakuumschalters,
- FIG 10: den in Figur 9 gezeigten Vakuumschalter in einem vormontierten Zustand ohne Elastomer,
- FIG 11: eine Schnittdarstellung eines sechsten Ausführungsbeispiels eines Vakuumschalters,
- FIG 12: den in Figur 11 gezeigten Vakuumschalter in einem vormontierten Zustand ohne Elastomer.

Einander entsprechende Teile sind in den Figuren mit denselben Bezugszeichen versehen.

Figur 1 (FIG 1) zeigt eine Schnittdarstellung eines ersten Ausführungsbeispiels eines Vakuumschalters 1. Der Vakuumschalter 1 umfasst zwei voneinander beabstandete Sockelelemente 3, 5, eine zwischen den Sockelelementen 3, 5 angeordnete Vakuumschaltröhre 7 und zwei mechanisch steife Tragelemente 9, die jeweils mit beiden Sockelelementen 3, 5 verbunden sind. Jedes Tragelement 9 umgibt die Vakuumschaltröhre 7 nahezu halbumfänglich und berührungsfrei, und ist aus einem Isolierstoff gefertigt. Die Tragelemente 9 sind voneinander beabstandet um die Vakuumschaltröhre 7 herum angeordnet, so dass sie zusammen die Vakuumschaltröhre 7 rohrartig mit zwischen ihnen verlaufenden Schlitzen 10 umgeben. Die Tragelemente 9 sind von einem elektrisch nichtleitenden Elastomer 13 umgeben, das die Zwischenräume zwischen den Tragelementen 9, die die Schlitze 10 bilden, und zwischen den Tragelementen 9 und der Vakuumschaltröhre 7 ausfüllt und eine Außenoberfläche 15 des Vakuumschalters 1 bildet, die um die Tragelemente 9 herum verläuft.

Figur 2 (FIG 2) zeigt den in Figur 1 dargestellten Vakuumschalter 1 in einem vormontierten Zustand ohne das Elastomer 13.

FIG 3 (FIG 3) zeigt eine perspektivische Darstellung eines Tragelements 9 des in Figur 1 gezeigten Vakuumschalters 1.

Die Vakuumschaltröhre 7 weist einen metallischen Mittelbereich 17, zwei metallische Endbereiche 19, 21 und zwei Isolationsbereiche 23, 25 auf. Der Mittelbereich 17 weist einen größeren Durchmesser als die Endbereiche 19, 21 und die Isolationsbereiche 23, 25 auf und ist zwischen den Isolationsbereichen 23, 25 angeordnet. Die Isolationsbereiche 23, 25 sind jeweils aus einem elektrisch nichtleitenden Material gefertigt. Ein erster Endbereich 19 ragt in das erste Sockelelement 3 hinein und schließt sich an einen ersten Isolationsbereich 23 an. Der zweite Endbereich 21 ragt in das zweite Sockelelement 5 hinein und schließt sich an den zweiten Isolationsbereich 23 an.

In der Vakuumschaltröhre 7 sind zwei elektrisch leitfähige Schaltkontaktelemente 27, 29 angeordnet. Dabei ist ein erstes Schaltkontaktelement 27 fest mit dem ersten Endbereich 19 der Vakuumschaltröhre 7 verbunden. Ein aus der Vakuumschaltröhre 7 herausgeführtes Ende des ersten Schaltkontaktelements 27 ist mit dem ersten Sockelelement 3 verbunden, beispielsweise durch eine (nicht dargestellte) Schraubverbindung. Dadurch ist die Vakuumschaltröhre 7 mit dem ersten Sockelelement 3 verbunden. Das zweite Schaltkontaktelement 29 ist durch einen nicht dargestellten Mechanismus relativ zu dem ersten Schaltkontaktelement 27 zwischen einer ersten Schaltstellung, in der sich die Schaltkontaktelemente 27, 29 berühren, und einer in Figur 1 gezeigten zweiten Schaltstellung, in der die Schaltkontaktelemente 27, 29 voneinander beabstandet sind, bewegbar. Ein Ende des zweiten Schaltkontaktelements 29 ist durch eine Öffnung in dem zweiten Endbereich 21 aus der Vakuumschaltröhre 7 herausgeführt.

Die Sockelelemente 3, 5 sind jeweils aus einem Metall, beispielsweise aus Aluminium, oder einer Legierung gefertigt. Jedes Sockelelement 3, 5 ist im Wesentlichen als ein Hohlzylinder ausgebildet, wobei ein der Vakuumschaltröhre 7 zugewandtes Ende des ersten Sockelelements 3 als ein Schirmbereich 31 ausgeführt ist, der den Hohlzylinderbereich 39 vakuumschaltröhrenseitig verschließt und den ersten Endbereich 19 der Vakuumschaltröhre 7 schirmartig umgibt. An dem Schirmbereich 31 ist mittig das aus der Vakuumschaltröhre 7 herausgeführte Ende des ersten Schaltkontaktelements 27 angeordnet. Ferner weist jedes Sockelelement 3, 5 einen nach außen abstehenden Befestigungsflansch 33, 35 auf, an dem Enden beider Tragelemente 9 durch Schraubverbindungen befestigt sind. Dazu sind in die Enden der Tragelemente 9 Gewindebuchsen 12 zur Aufnahme jeweils eines Schraubelements eingebracht (beispielsweise eingegossen). Der Befestigungsflansch 33 des ersten Sockelelements 3 ist in der Nähe des ersten Endbereichs 19 der Vakuumschaltröhre 7 angeordnet, der Befestigungsflansch 35 des zweiten Sockelelements 5 ist in der Nähe des zweiten Endbereichs 21 der Vakuumschaltröhre 7 angeordnet.

Die beiden Tragelemente 9 erstrecken sich zwischen den Befestigungsflanschen 33, 35 entlang der Vakuumschaltröhre 7. Jedes Tragelement 9 weist eine zu der Vakuumschaltröhre 7 korrespondierende Form auf, so dass das Tragelement 9 einen im Wesentlichen konstanten Abstand zu der Vakuumschaltröhre 7 aufweist. Insbesondere weitet sich jedes Tragelement 9 in einem zu dem Mittelbereich 17 der Vakuumschaltröhre 7 korrespondierenden Mittelabschnitt 9.1 gegenüber sich beidseitig an den Mittelabschnitt 9.1 anschließenden Seitenabschnitten 9.2, 9.3, die zu den Isolationsbereichen 23, 25 der Vakuumschaltröhre 7 korrespondieren. An jeden Seitenabschnitt 9.2, 9.3 schließt sich ein Endabschnitt 9.4, 9.5 des Tragelements 9 an, in den Gewindebuchsen 12 eingebracht sind und der dazu eine größere Wanddicke als der Mittelabschnitt 9.1 und die Seitenabschnitte 9.2, 9.3 aufweist. Die Tragelemente 9 sind beispielsweise aus einem Kunststoff, einem Faser-Kunststoff-Verbund oder einem keramischen Material gefertigt.

Das Elastomer 13 ist beispielsweise ein Silikonelastomer. Die von dem Elastomer 13 gebildete Außenoberfläche 15 weist mehrere schirmartige, konzentrisch um die Tragelemente 9 herum verlaufende Oberflächenbereiche 37 auf.

Zum Herstellen des Vakuumschalters 1 werden zunächst die Tragelemente 9 um die Vakuumschaltröhre 7 herum montiert und mit den Sockelelementen 3, 5 verbunden. Figur 2 zeigt den dadurch vormontierten Vakuumschalter 1. Anschließend wird der vormontierte Vakuumschalter 1 in einer Gießform mit dem Elastomer 13 umgossen, wobei die Zwischenräume zwischen den Tragelementen 9 und zwischen den Tragelementen 9 und der Vakuumschaltröhre 7 mit dem Elastomer 13 ausgefüllt werden und die Außenoberfläche 15 des Vakuumschalters 1 gebildet wird.

Figur 4 (FIG 4) zeigt eine Schnittdarstellung eines zweiten Ausführungsbeispiels eines Vakuumschalters 1. Dieses Ausführungsbeispiel unterscheidet sich von dem in Figur 1 gezeigten ersten Ausführungsbeispiel nur dadurch, dass jedes Tragelement 9 mehrere Ausnehmungen 11 aufweist. Dabei sind Ausnehmungen 11 jeweils in dem Mittelabschnitt 9.1 und den beiden Seitenabschnitten 9.2, 9.3 des Tragelements 9 angeordnet. Die Ausnehmungen 11 weisen jeweils eine ovale Form mit abschnittweise geraden Rändern auf und sind jeweils von dem Elastomer 13 ausgefüllt.

Figur 5 (FIG 5) zeigt analog zu Figur 2 den in Figur 4 dargestellten Vakuumschalter 1 in einem vormontierten Zustand ohne das Elastomer 13.

Figur 6 (FIG 6) zeigt eine perspektivische Darstellung eines Tragelements 9 des in Figur 4 gezeigten Vakuumschalters 1.

Figur 7 (FIG 7) zeigt eine Schnittdarstellung eines dritten Ausführungsbeispiels eines Vakuumschalters 1. Dieses Ausführungsbeispiel unterscheidet sich von dem in Figur 1 gezeigten ersten Ausführungsbeispiel durch die Ausführung des ersten Sockelelements 3. Abseitig der Vakuumschaltröhre 7 schließt sich an den Schirmbereich 31 des ersten Sockelelements 3 nicht ein Hohlzylinderbereich 39 sondern ein bolzenartiger Vollzylinderbereich 41 an, der einen geringeren Durchmesser als der Schirmbereich 31 aufweist. Der Vollzylinderbereich 41 kann dabei wenigstens eine Schraube umfassen, die durch diesen Bereich verläuft, um das erste Schaltkontaktelement 27 an dem ersten Sockelelement 3 zu befestigen. Mit anderen Worten kann das erste Sockelelement 3 einen Grundkörper aufweisen, durch den in Längsrichtung wenigstens eine Schraube in das erste Schaltkontaktelement 27 geführt ist. In diesem Fall ist der Grundkörper in dem Vollzylinderbereich 41 also nicht als ein massiver Vollzylinder ausgebildet, sondern weist wenigstens eine Bohrung für eine Schraube auf. Zusammen mit der wenigstens einen Schraube bildet der Grundkörper dann im Vollzylinderbereich 41 jedoch im Wesentlichen einen Vollzylinder. Das erste Schaltkontaktelement 27 kann aber auch auf andere Weise, beispielsweise durch Schweißen oder Schrumpfen, mit dem ersten Sockelelement 3 verbunden sein. In diesem Fall kann der Vollzylinderbereich 41 als ein massiver einteiliger Vollzylinder ausgebildet sein. Gegenüber dem in Figur 1 gezeigten ersten Ausführungsbeispiel wird durch den geringeren Durchmesser des ersten Sockelelements 3 im Vollzylinderbereichs 41 Material für das erste Sockelelement 3 und für das Elastomer 13 eingespart und das Gewicht des Vakuumschalters 1 wird reduziert.

Figur 8 (FIG 8) zeigt eine Schnittdarstellung eines vierten Ausführungsbeispiels eines Vakuumschalters 1. Dieses Ausführungsbeispiel unterscheidet sich von dem in Figur 7 gezeigten Ausführungsbeispiel dadurch, dass der Schirmbereich 31 des ersten Sockelelements 3 schräg von dem Vollzylinderbereich 41 zu der Vakuumschaltröhre 7 hin absteht und einen den Vollzylinderbereich 41 vakuumschaltröhrenseitig verlängernden Zentralbereich 43 aufweist, an dem das aus der Vakuumschaltröhre 7 herausgeführte Ende des ersten Schaltkontaktelements 27 angeordnet ist. Wie in dem in Figur 7 gezeigten Ausführungsbeispiel kann der Vollzylinderbereich 41 dabei wenigstens eine Schraube umfassen, die durch diesen Bereich verläuft, um das erste Schaltkontaktelement 27 an dem ersten Sockelelement 3 zu befestigen. Ferner erstrecken sich die Tragelemente 9 im Unterschied zu dem in Figur 7 gezeigten Ausführungsbeispiel jeweils bis zum vakuumschaltröhrenabseitigen Ende des ersten Sockelelements 3.

Die Figuren 9 und 10 (FIG 9 und FIG 10) zeigen ein fünftes Ausführungsbeispiel eines Vakuumschalters 1. Dieses Ausführungsbeispiel unterscheidet sich von dem in den Figuren 4 bis 6 gezeigten Ausführungsbeispiel durch die Ausführung der Tragelemente 9. Die Tragelemente 9 weiten sich in ihren Mittelabschnitten 9.1 nicht gegenüber ihren Seitenabschnitten 9.2, 9.3, sondern weisen jeweils einen über ihre gesamte Länge konstanten Außendurchmesser auf. Ferner weist jedes Tragelement 9 in Längsrichtung nur zwei hintereinander angeordnete Ausnehmungen 11 auf. Figur 9 zeigt eine Schnittdarstellung des Vakuumschalters 1. Figur 10 zeigt analog zu Figur 5 den in Figur 9 dargestellten Vakuumschalter 1 in einem vormontierten Zustand ohne das Elastomer 13.

Die Figuren 11 und 12 (FIG 11 und FIG 12) zeigen ein sechstes Ausführungsbeispiel eines Vakuumschalters 1. Dieses Ausführungsbeispiel unterscheidet sich von dem in den Figuren 9 und 10 gezeigten Ausführungsbeispiel durch die Ausführung der Ausnehmungen 11 in den Tragelementen 9. Jede Ausnehmung 11 in einem Tragelement 9 wird durch eine ovale Aussparung 11.1 in einem Grundkörper 9.6 des Tragelements 9 gebildet, in der wenigstens ein Füllkörper 9.7 des Tragelements 9 angeordnet ist, der mit dem Grundkörper 9.6 durch einen Steg 9.8 verbunden ist. Jeder Steg 9.8 ist schmal und dadurch elastisch ausgeführt, so dass der durch ihn mit dem Grundkörper 9.6 verbundene Füllkörper 9.7 gegenüber dem Grundkörper 9.6 bewegbar ist. Dadurch können sich die in das Elastomer 13 eingebetteten Füllkörper 9.7 gegenüber den Grundkörpern 9.6 bewegen, wenn sich das Volumen des Elastomers 13, insbesondere temperaturabhängig, ändert. Durch die Füllkörper 9.7 wird Elastomer 13 eingespart, wodurch die Herstellungskosten für den Vakuumschalter 1 reduziert werden können, da das Material, aus dem die Tragelemente 9 gefertigt sind, in der Regel billiger als das Elastomer 13 ist. Figur 11 zeigt eine Schnittdarstellung des Vakuumschalters 1. Figur 12 zeigt analog zu Figur 5 den in Figur 11 dargestellten Vakuumschalter 1 in einem vormontierten Zustand ohne das Elastomer 13.

Die Merkmale der in den Figuren 1 bis 12 gezeigten Ausführungsbeispiele eines Vakuumschalters 1 können miteinander zu weiteren Ausführungsbeispielen kombiniert werden. Insbesondere können die in den Figuren 7 und 8 gezeigten Ausführungsbeispiele jeweils dadurch abgewandelt werden, dass ihre Tragelemente 9 Ausnehmungen 11 analog zu den in den Figuren 5, 10 oder 12 gezeigten Tragelementen 9 aufweisen. Ferner kann das in den Figuren 9 und 10 gezeigte Ausführungsbeispiel dadurch abgewandelt werden, dass die Tragelemente 9 ohne Ausnehmungen 11 ausgeführt werden.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Vakuumschalter (1), umfassend
- zwei voneinander beabstandete Sockelelemente (3, 5),
- eine zwischen den Sockelelementen (3, 5) angeordnete Vakuumschaltröhre (7) und
- mehrere mechanisch steife Tragelemente (9), wobei
- jedes Tragelement (9) mit beiden Sockelelementen (3, 5) verbunden ist, die Vakuumschaltröhre (7) teilumfänglich und berührungsfrei umgibt und aus einem Isolierstoff gefertigt ist und
- die Tragelemente (9) voneinander beabstandet um die Vakuumschaltröhre (7) herum angeordnet und von einem elektrisch nichtleitenden Elastomer (13) umgeben sind, das die Zwischenräume zwischen den Tragelementen (9) und zwischen den Tragelementen (9) und der Vakuumschaltröhre (7) ausfüllt, **dadurch gekennzeichnet, dass** wenigstens ein Tragelement (9) wenigstens eine Ausnehmung (11) aufweist, die mit dem Elastomer (13) ausgefüllt ist.

2. Vakuumschalter (1) nach Anspruch 1,
wobei wenigstens ein Sockelelement (3, 5) einen Befestigungsflansch (33, 35) aufweist, der mit den Tragelementen (9) verbunden ist.

3. Vakuumschalter (1) nach Anspruch 1 oder 2,
wobei jedes Tragelement (9) durch Schraubverbindungen und/oder Klebeverbindungen mit den Sockelelementen (3, 5) verbunden ist.

4. Vakuumschalter (1) nach einem der vorhergehenden Ansprüche,
wobei die Vakuumschaltröhre (7) mit einem ersten Sockelelement (3) verbunden ist und ein bewegbares Schaltkontaktelement (29) der Vakuumschaltröhre (7) in das zweite Sockelelement (5) hineinragt.

5. Vakuumschalter (1) nach Anspruch 4,
wobei das erste Sockelelement (3) einen Schirmbereich (31), der einen dem ersten Sockelelement (3) zugewandten Endbereich (19) der Vakuumschaltröhre (7) schirmartig umgibt, und einen sich vakuumschaltröhrenabseitig an den Schirmbereich (31) anschließenden Hohlzylinderbereich (39) oder bolzenartigen Vollzylinderbereich (41) aufweist.

6. Vakuumschalter (1) nach Anspruch 4 oder 5,
wobei das zweite Sockelelement (5) im Wesentlichen als ein Hohlzylinder ausgebildet ist, in den ein dem zweiten Sockelelement (5) zugewandter Endbereich (21) der Vakuumschaltröhre (7) hineinragt.

7. Vakuumschalter (1) nach einem der vorhergehenden Ansprüche mit einer von dem Elastomer (13) gebildeten Außenoberfläche (15), die um das Tragelement (9) herum verläuft.

8. Vakuumschalter (1) nach Anspruch 7,
wobei die von dem Elastomer (13) gebildete Außenoberfläche (15) mehrere schirmartige, konzentrisch um das Tragelement (9) herum verlaufende Oberflächenbereiche (37) aufweist.

9. Vakuumschalter (1) nach einem der vorhergehenden Ansprüche,
wobei das Elastomer (13) ein Silikonelastomer ist.

10. Vakuumschalter (1) nach einem der vorhergehenden Ansprüche,
wobei jedes Tragelement (9) aus einem Kunststoff oder einem Faser-Kunststoff-Verbund oder einem keramischen Material gefertigt ist.

11. Vakuumschalter (1) nach einem der vorhergehenden Ansprüche,
wobei wenigstens eine Ausnehmung (11) in einem Tragelement (9) eine ovale Form aufweist.

12. Vakuumschalter (1) nach Anspruch 11,
wobei wenigstens eine Ausnehmung (11) in einem Tragelement (9) durch eine Aussparung (11.1) in einem Grundkörper (9.6) des Tragelements (9) gebildet wird, in der wenigstens ein Füllkörper (9.7) des Tragelements (9) angeordnet ist, der mit dem Grundkörper (9.6) durch einen elastischen Steg (9.8) verbunden ist.

13. Vakuumschalter (1) nach einem der vorhergehenden Ansprüche,
wobei jedes Tragelement (9) eine zu der Vakuumschaltröhre (7) korrespondierende Form aufweist, so dass das Tragelement (9) einen im Wesentlichen konstanten Abstand zu der Vakuumschaltröhre (7) aufweist.

14. Verfahren zum Herstellen eines Vakuumschalters (1) nach einem der vorhergehenden Ansprüche,
wobei die Tragelemente (9) um die Vakuumschaltröhre (7) herum montiert werden und anschließend in einer Gießform mit dem Elastomer (13) umgossen werden.

## Claims

1. Vacuum switch (1) comprising
- two base elements (3, 5) which are spaced apart from one another,
- a vacuum interrupter (7) which is arranged between the base elements (3, 5), and
- multiple mechanically rigid support elements (9), wherein
- each support element (9) is connected to both base elements (3, 5), extends without contact around part of the circumference of the vacuum interrupter (7) and is made of an insulating material, and
- the support elements (9) are arranged spaced apart from one another around the vacuum interrupter (7) and are surrounded by an electrically non-conductive elastomer (13) which fills the gaps between the support elements (9) and between the support elements (9) and the vacuum interrupter (7),
**characterized in that** at least one support element (9) has at least one clearance (11) which is filled with the elastomer (13).

2. Vacuum switch (1) according to Claim 1,
wherein at least one base element (3, 5) has a fastening flange (33, 35) which is connected to the support elements (9).

3. Vacuum switch (1) according to Claim 1 or 2,
wherein each support element (9) is connected to the base elements (3, 5) by way of screw connections and/or adhesive connections.

4. Vacuum switch (1) according to one of the preceding claims, wherein the vacuum interrupter (7) is connected to a first base element (3), and a movable switching contact element (29) of the vacuum interrupter (7) projects into the second base element (5).

5. Vacuum switch (1) according to Claim 4,
wherein the first base element (3) has a shielding region (31), which surrounds an end region (19), facing towards the first base element (3), of the vacuum interrupter (7) in the manner of a shield, and a hollow cylinder region (39) or pin-like solid cylinder region (41), which adjoins the shielding region (31) remotely from the vacuum interrupter.

6. Vacuum switch (1) according to Claim 4 or 5,
wherein the second base element (5) is substantially in the form of a hollow cylinder, into which an end region (21), facing towards the second base element (5), of the vacuum interrupter (7) projects.

7. Vacuum switch (1) according to one of the preceding claims, having an outer surface (15) which is formed by the elastomer (13) and which extends around the support element (9).

8. Vacuum switch (1) according to Claim 7,
wherein the outer surface (15) formed by the elastomer (13) has multiple shield-like surface regions (37) which extend in a concentric manner around the support element (9).

9. Vacuum switch (1) according to one of the preceding claims, wherein the elastomer (13) is a silicone elastomer.

10. Vacuum switch (1) according to one of the preceding claims, wherein each support element (9) is made of a plastic or a fibre/plastic composite or a ceramic material.

11. Vacuum switch (1) according to one of the preceding claims, wherein at least one clearance (11) in a support element (9) has an oval shape.

12. Vacuum switch (1) according to Claim 11,
wherein at least one clearance (11) in a support element (9) is formed by a cutout (11.1) in a main body (9.6) of the support element (9), in which cutout there is arranged at least one filling body (9.7) of the support element (9) that is connected to the main body (9.6) by an elastic web (9.8).

13. Vacuum switch (1) according to one of the preceding claims, wherein each support element (9) has a shape which corresponds to the vacuum interrupter (7), so that the support element (9) is at a substantially constant distance from the vacuum interrupter (7).

14. Method for producing a vacuum switch (1) according to one of the preceding claims,
wherein the support elements (9) are fitted around the vacuum interrupter (7) and are then encapsulated with the elastomer (13) in a casting mould.

## Revendications

1. Commutateur (1) à vide, comprenant
- deux éléments (3, 5) formant culot à distance l'un de l'autre,
- un tube (7) de commutation à vide disposé entre les deux éléments (3, 5) formant culot et
- plusieurs éléments (9) de support rigides mécaniquement, dans lequel
- chaque élément (9) de support est assemblé aux deux éléments (3, 5) formant culot, entoure le tube (7) de commutation à vide en partie sur le pourtour et sans contact et est en un matériau isolant et
- les éléments (9) support sont disposés à distance les uns des autres autour du tube (7) de commutation à vide et sont entourés d'un élastomère (13) non conducteur de l'électricité, qui remplit les espaces intermédiaires entre les éléments (9) de support et entre les éléments (9) de support et le tube (7) de commutation à vide,
**caractérisé en ce qu'**au moins un élément (9) de support a au moins un évidement (11), qui est rempli de l'élastomère (13).

2. Commutateur (1) à vide suivant la revendication 1,
dans lequel au moins un élément (3, 5) formant culot a une bride (33, 35) de fixation, qui est assemblée aux éléments (9) de support.

3. Commutateur (1) à vide suivant la revendication 1 ou 2, dans lequel chaque élément (9) de support est assemblé aux éléments (3, 5) formant culot par des vissages et/ou des collages.

4. Commutateur (1) à vide suivant l'une des revendications précédentes,
dans lequel le tube (7) de commutation à vide est assemblé à un premier élément (3) formant culot et un élément (29) mobile de contact de commutation du tube (7) de commutation à vide pénètre dans le deuxième élément (5) formant culot.

5. Commutateur (1) à vide suivant la revendication 4,
dans lequel le premier élément (3) formant culot a une partie (31) d'écran, qui entoure à la manière d'un écran une partie (19) d'extrémité du tube (7) de commutation à vide tournée vers le premier élément (3) formant culot et a une partie (39) cylindrique creuse à l'écart du tube de commutation à vide se raccordant à la partie (31) d'écran ou une partie (41) cylindrique pleine de type tourillon.

6. Commutateur (1) à vide suivant la revendication 4 ou 5,
dans lequel le deuxième élément (5) formant culot est constitué sensiblement sous la forme d'un cylindre creux, dans lequel pénètre une partie (21) d'extrémité du tube (7) de commutation à vide tournée vers le deuxième élément (5) formant culot.

7. Commutateur (1) à vide suivant l'une des revendications précédentes, comprenant une surface (15) extérieure, qui est formée par l'élastomère (13) et qui s'étend autour de l'élément (9) de support.

8. Commutateur (1) à vide suivant la revendication 7,
dans lequel la surface (15) extérieure formée par l'élastomère (13) a plusieurs parties (37) de surface de type en écran s'étendant concentriquement autour de l'élément (9) de support.

9. Commutateur (1) à vide suivant l'une des revendications précédentes,
dans lequel l'élastomère (13) est un élastomère de silicone.

10. Commutateur (1) à vide suivant l'une des revendications précédentes,
dans lequel chaque élément (9) de support est en une matière plastique ou en un composite fibre-matière plastique ou en un matériau céramique.

11. Commutateur (1) à vide suivant l'une des revendications précédentes,
dans lequel au moins un évidement (11) dans un élément (9) de support a une forme ovale.

12. Commutateur (1) à vide suivant la revendication 11,
dans lequel au moins un évidement (11) dans un élément (9) de support est formé par un creux (11.1) dans un corps (9.6) de base de l'élément (9) de support, dans lequel est disposé au moins un corps (9.7) de remplissage de l'élément (9) de support, qui est assemblé au corps (9.6) de base par une entretoise (9.8) élastique.

13. Commutateur (1) à vide suivant l'une des revendications précédentes,
dans lequel chaque élément (9) de support a une forme correspondant au tube (7) de commutation à vide, de manière à ce que l'élément (9) de support ait une distance sensiblement constante au tube (7) de commutation à vide.

14. Procédé de fabrication d'un commutateur (1) à vide suivant l'une des revendications précédentes,
dans lequel on monte les éléments (9) de support autour du tube (7) de commutation à vide et ensuite on les entoure de l'élastomère (13) dans un moule de coulée.
